# EUROPÄISCHE PATENTSCHRIFT

(11) **EP 0 648 926 B1**
(45) Veröffentlichungstag und Bekanntmachung des Hinweises auf die Patenterteilung: **30.07.1997**
(21) Anmeldenummer: 94114179.8
(22) Anmeldetag: 09.09.1994
(51) Int. Cl.: F02F 7/00, F01M 11/00, F02B 77/13

(54) **Offenes Bauteil zur Geräuschdämmung**
Sound dampening open construction element
Elément ouvert de construction pour l'insonorisation

(30) Priorität: 13.10.1993 DE 4334815
(43) Veröffentlichungstag der Anmeldung: 19.04.1995
(73) Patentinhaber: Lengert, Wilfried, D-34346 Hann. Münden (DE); Röver, Hermann, D-34346 Hann. Münden (DE)
(72) Erfinder: Lengert, Wilfried, D-34346 Hann. Münden (DE); Röver, Hermann, D-34346 Hann. Münden (DE)
(74) Vertreter: Köchling, Conrad-Joachim

(56) Entgegenhaltungen:
- DE-A- 3 232 602
- DE-U- 8 801 471
- PATENT ABSTRACTS OF JAPAN vol. 5, no. 37 (M-58) (709) 10. März 1981 & JP-A-55 163 346 (TOYO KOGYO) 19. Dezember 1980

## Beschreibung

Die Erfindung betrifft ein offenes Bauteil zur Geräuschdämmung, insbesondere zur Anwendung im Fahrzeugbau, z. B. Ölwanne und Abdeckblech, wobei das Bauteil mindestens zwei übereinander angeordnete metallische Schichten, insbesondere Bleche, aufweist.

Es ist bekannt, daß im Kraftfahrzeugbau Antriebsaggregate teilweise mit Gehäusen versehen sind, die die durch das Aggregat erzeugten Geräusche reduzieren. Derartige Bauteile sind bekannt aus dem Getriebe- und Motorenbau, wobei z. B. Getriebegehäuse geräuschdämmend aufgebaut sind. Die Geräuschdämmung wird nach dem Stand der Technik dadurch realisiert, daß das Gehäuse aus zwei metallischen Schichten, beispielsweise Blechen, besteht, die durch eine Kunststoffschicht miteinander verbunden sind. D.h., daß ein derartiges Gehäuse im wesentlichen dreischichtig ausgebildet ist. Nachteilig an einem derartigen Gehäuse ist, daß aufgrund der Kunststoffzwischenschicht derartige Bauteile nur dort eingesetzt werden können, wo Temperaturen oberhalb von 130 ° bis 140 ° Celsius nicht auftreten, da ansonsten die Kunststoffzwischenschicht abschmilzt, wobei dann in der Folge die Geräuschdämmung stark herabgesetzt ist.

Aus der DE-A-32 32 602 beziehungsweise aus der JP-A-55 163 346 ist ein Bauteil gemäß Oberbegriff des Anspruches 1 bekannt. Das Bauteil besteht aus einem Doppelblech, wobei die Einzelfläche über die ganze Fläche aneinander anliegen.

Hierdurch wird eine Geräuschminderung erreicht, wobei das Bauteil zudem auch bei höheren Temperaturen einsetzbar ist.

Ausgehend von diesem Stand der Technik liegt der Erfindung die Aufgabe zugrunde, ein Bauteil zur Geräuschdämmung zu schaffen, welches bei Aggregaten einsetzbar ist, die im hohen Temperaturbereich arbeiten, wobei eine noch verbesserte Geräuschdämmung erreicht werden kann.

Zur Lösung dieser Aufgabe schlägt die Erfindung vor, daß mindestens eine der beiden Schichten eine Beschichtung aufweist, die auf der der anderen Schicht zugewandten Seite aufgebracht ist, und daß die Beschichtung aus Aluminium besteht.

Bevorzugt ist vorgesehen, daß die beiden Schichten eine unterschiedliche Stärke aufweisen.

Die Anordnung von zwei Blechen unterschiedlicher Stärke aufeinander ist an sich aus der gattungsbildenden DE-A-32 32 602 bekannt.

Zudem ist bevorzugt vorgesehen, daß die beiden Schichten durch Druckfügen miteinander verbindbar sind.

Die erfindungsgemäße Ausbildung stellt ein Bauteil zur Verfügung, bei dem mindestens zwei übereinander angeordnete metallische Schichten, beispielsweise Bleche, vorgesehen sind, die insbesondere eine unterschiedliche Stärke aufweisen. Ein solches Bauteil ist bis zu Temperaturen von etwa 500 ° Celsius einsetzbar. Insbesondere bei Schichten von unterschiedlicher Stärke hat sich gezeigt, daß hiermit eine Geräuschdämmung erreicht werden kann, die auch mit aus dem Stand der Technik bekannten dreischichtig aufgebauten Bauteilen erreichbar ist. Erklärbar ist dies dadurch, daß die beiden Schichten aufgrund der unterschiedlichen Dicke jeweils eine andere Eigenfrequenz aufweisen, die zu einer Vernichtung der entstehenden Frequenzen führt. Die erfindungsgemäße Ausbildung, wonach mindestens eine der beiden Schichten eine Beschichtung, beispielsweise aus Aluminium, aufweist, die auf der der anderen Schicht zugewandten Seite aufgebracht ist, ist besonders vorteilhaft und führt zu einer noch besseren Geräuschdämmung. Die beiden Schichten sind dabei unmittelbar, beispielsweise durch Druckfügen, miteinander verbunden. Unter Druckfügen versteht man ein Verstemmen der Bauteile, wobei das Druckfügen den Vorteil hat, daß hierbei eine Beschädigung der Oberflächen weitgehend vermieden wird. Kann eine Beschädigung der Oberflächen vermieden werden, so besteht auch keine Gefahr der Korrosion zwischen den beiden das Bauteil bildenden Schichten.

## Patentansprüche

1. Offenes Bauteil zur Geräuschdämmung, insbesondere zur Anwendung im Fahrzeugbau, z. B. Ölwanne und Abdeckblech, wobei das Bauteil mindestens zwei übereinander angeordnete metallische Schichten, insbesondere Bleche, aufweist, **dadurch gekennzeichnet, daß** mindestens eine der beiden Schichten eine Beschichtung aufweist, die auf der der anderen Schicht zugewandten Seite aufgebracht ist, und daß die Beschichtung aus Aluminium besteht.

2. Offenes Bauteil nach Anspruch 1,
**dadurch gekennzeichnet, daß** die beiden Schichten eine unterschiedliche Stärke aufweisen.

3. Offenes Bauteil nach Anspruch 1,
**dadurch gekennzeichnet, daß** die beiden Schichten durch Druckfügen miteinander verbindbar sind.

## Claims

1. Open component for noise insulation, in particular for use in vehicle construction, for example oil sump and metal cover plate, wherein the component has at least two metallic layers, in particular metal plates, disposed one above the other, characterized in that at least one of the two layers has a coating which is applied to the side which is adjacent to the other layer and in that the coating is composed of aluminium.

2. Open component according to Claim 1, characterized in that the two layers have a different thickness.

3. Open component according to Claim 1, characterized in that the two layers can be joined to one another by pressure joints.

## Revendications

1. Elément de construction ouvert pour l'insonorisation, à utiliser notamment dans la construction automobile, carter d'huile et tôle de recouvrement par exemple, l'élément de construction présentant au moins deux couches métalliques superposées, notamment des tôles, **caractérisé** en ce qu'au moins une des deux couches présente un revêtement qui est apposé sur le côté tourné vers l'autre couche, et en ce que ce revêtement est réalisé en aluminium.

2. Elément de construction ouvert selon la revendication 1, **caractérisé** en ce que les deux couches présentent des épaisseurs différentes.

3. Elément de construction ouvert selon la revendication 1, **caractérisé** en ce que les deux couches peuvent être mutuellement assemblées par assemblage par pression.
